# EUROPÄISCHE PATENTSCHRIFT

(11) **EP 2 292 900 B1**
(45) Veröffentlichungstag und Bekanntmachung des Hinweises auf die Patenterteilung: **17.06.2015**
(21) Anmeldenummer: 10011923.9
(22) Anmeldetag: 29.11.2003
(51) Int. Cl.: F01M 11/04, B23H 3/02

(54) **Verschlussschraube aus metallischem Werkstoff**
Metallic screwed plug
Bouchon métallique comprenant un filetage

(30) Priorität: 16.12.2002 DE 10258994; 14.05.2003 DE 10321544
(43) Veröffentlichungstag der Anmeldung: 09.03.2011
(62) Teilanmeldung aus: 03813103.3
(73) Patentinhaber: Flaig, Hartmut, 78554 Aldingen (DE)
(72) Erfinder: Flaig, Hartmut, 78554 Aldingen (DE)
(74) Vertreter: Wagner, Kilian

(56) Entgegenhaltungen:
- DE-A1- 3 805 238
- JP-A- 6 165 245
- JP-U- 57 151 246
- US-A- 3 746 067
- US-A- 4 394 421
- US-A- 4 503 934

## Beschreibung

Die Erfindung betrifft eine Verschlussschraube aus metallischem Werkstoff für eine Flüssigkeitsleitung -- insbesondere für eine Ölleitung oder ein Ölgefäß -- mit einem ein Außengewinde enthaltenden zylindrischen Schaft an einer Firstplatte, in welcher zentrisch ein Sackloch mehreckigen Querschnitts als Aufnahmeorgan für ein Werkzeug vorgesehen ist gemäß dem Oberbegriff des Anspruchs 1.

Aus der EP-A-0 461 344 ist eine mit Sackloch versehene Kunststoffverschlussschraube bekannt.

Die GB-A-1 274 754 zeigt eine metallische Verschlussschraube.

Aus der JP 57 151246 U ist eine Verschlussschraube bekannt, die auf einer einer Antriebsöffnung gegenüberliegenden Seite ein Sackloch aufweist. Die Herstellung einer derartigen Schraube ist vergleichsweise aufwändig. Die bekannte Schraube weist am Kopf einen Phasenabschnitt auf, in welchen das Außengewinde ausläuft. Die bekannte Schraube kann nicht bis zur Anlage der Unterseite des Kopfes in ein Innengewinde eingeschraubt werden, wodurch es bei der Herstellung einer dichten Verbindung Probleme geben kann.

Verschlussschrauben dieser Art werden vor allem bei Kraftfahrzeugen eingesetzt und müssen deshalb in großen Stückzahlen erzeugt werden. Dabei hat es sich bislang als günstig erwiesen, dass ihre Herstellung in zumindest drei Fertigungsstufen erfolgen muss. Dies verbessernd zu ändern, ist Aufgabe der Erfindung.

Zur Lösung dieser Aufgabe führt die Lehre des unabhängigen Anspruches; die Unteransprüche geben günstige Weiterbildungen an. Zudem fallen in den Rahmen der Erfindung alle Kombinationen aus zumindest zwei der in der Beschreibung, der Zeichnung und/oder den Ansprüchen offenbarten Merkmale.

Erfindungsgemäß ist der Schaft als mit dem Außengewinde versehener Rohrstumpf ausgebildet und von der Stirnfläche des Schaftes der Verschlussschraube geht ein zum üblichen Sackloch der Firstplatte koaxiales -- neu konzipiertes -- Sackloch aus. Von besonderer Bedeutung ist, dass bei einem von der Firstplatte achswärts -- in einem längsschnittlichen Winkel von bevorzugt 30° -- geneigten sowie sich firstwärts erweiternden Phasenabschnitt als Übergang zum Rohrstumpf die rohrwärtige Fußkontur dieses Phasenabschnittes gleichzeitig -- konstruktiv -- innere Ansatzlinie für das über diese Kontur radial hinausragende Außengewinde sein soll. Im übrigen wird ein Durchmesser der Fußkontur des Phasenabschnitts von 19,5 mm bevorzugt.

Als günstig hat es sich erwiesen, das Lochtiefste des Sackloches des Rohrstumpfes einen von dessen Wandfläche zur Schraubenlängsachse geneigten Querschnitt aufweisen zu lassen; vorteilhafterweise soll die Tiefe der Wandfläche etwa 8 mm betragen, insbesondere 7,8 mm.

Die Formgebung der erfindungsgemäßen Verschlussschraube umfasst auch, dass dem freien Rohrrand des Rohrstumpfes zumindest ein -- und bevorzugt beidseits jeweils ein -- von diesem Rohrrand weg zur Firstplatte hin geneigter Phasenrand zugeordnet ist, wobei der außen liegende Phasenrand in das Außengewinde übergehen soll.

Im Rahmen der Erfindung liegt vor allem ein Verfahren zum Herstellen dieser Verschlussschraube, bei dem ein Rohling mit einem an eine Firstplatte angeformt anschließenden zylindrischen Rohrstumpf erzeugt wird, dessen Innendurchmesser und Außendurchmesser kürzer geformt werden als die vorgesehenen, diesen entsprechenden Durchmesser der Verschlussschraube; der Rohrstumpf des Rohlings wird unter gleichzeitigem Erzeugen von Druck auf die innere Wandfläche von dessen Sackloch aufgeweitet. Nach einem anderen Merkmal der Erfindung wird in das Sackloch des Rohlingrohrstumpfes ein Druckstempel als Dornwerkzeug eingetrieben und durch dieses die Wandung des Rohrstumpfes radial aufgeweitet.

Dabei hat es sich als günstig erwiesen, wenn die Außenfläche des Rohrstumpfes über die Fußkontur des an die Firstplatte anschließenden -- querschnittlich achswärts geneigten -- Phasenabschnitts des Rohlings radial hinausgedrückt wird; das Außengewinde soll in die Rohraußenfläche des aufgeweiteten Rohrstumpfes eingeformt werden, vorteilhafterweise in den achswärts von jener Fußkontur des Phasenabschnitts bestimmten Bereich des Rohrstumpfes. Diese Einformung erfolgt vorteilhafterweise nach der Fertigung der oben beschriebenen Gestalt der Verschlussschraube durch einen gesonderten Gewinderollvorgang.

Jedoch liegt im Rahmen der Erfindung auch ein Verfahren, in dessen Verlauf die Au-βenfläche des Rohrstumpfes bei dessen Aufweitung gegen eine sie umgebende Formfläche mit Gewindenegativ gepresst wird.

Bevorzugt ist das Verfahren dadurch gekennzeichnet, dass ein Rohling (34) mit einem an eine Firstplatte (12) angeformt anschließenden zylindrischen Rohrstumpf (36) erzeugt wird, dessen Innendurchmesser (e₁) und Außendurchmesser (f₁) kürzer geformt werden als die vorgesehenen entsprechenden Durchmesser (e, f) der Verschlussschraube (10), und dass der Rohrstumpf (36) des Rohlings unter Erzeugung von Druck auf die innere Wandfläche (19ₐ) von dessen Sackloch (18ₐ) aufgeweitet wird.

In Weiterbildung der Erfindung ist vorgesehen, dass in das Sackloch (18ₐ) des Rohrstumpfes (36) des Rohlings (34) ein dessen Innendurchmesser (e₁) querschnittlich übersteigender Abschnitt (52) eines Druckstempels (50) als Dornwerkzeug eingeführt und der Rohrstumpf durch diesen/dieses radial aufgeweitet wird.

In Weiterbildung der Erfindung ist vorgesehen, dass die Außenfläche (38) des Rohrstumpfes (36) über die Fußkontur (25) eines an die Firstplatte (12) anschließenden, querschnittlich achswärts geneigten Phasenabschnitts (24) radial hinausgedrückt wird.

In Weiterbildung der Erfindung ist vorgesehen, dass in die Rohraußenfläche (38) des aufgeweiteten Rohrstumpfes (36) ein Außengewinde (22) eingeformt wird.

Bevorzugt ist vorgesehen, dass das Außengewinde (22) in den achsenwärts von der Fußkontur (25) des Phasenabschnitts (24) bestimmten Bereich des Rohrstumpfes (36) eingeformt wird.

Weiter bevorzugt ist vorgesehen, dass das Außengewinde (22) in die Außenfläche (38) des Rohrstumpfes (36) auf dem Wege des Gewinderollens eingeformt wird.

In Weiterbildung der Erfindung ist vorgesehen, dass die Außenfläche (38) des Rohrstumpfes (36) gegen ein diesen umfangendes Formwerkzeug gepresst wird.

Von besonderer Bedeutung ist der für das Verfahren genutzte Rohling zum Herstellen der Verschlussschraube; bei diesem schließt an die Firstplatte ein zylindrischer Rohrstumpf eines Außendurchmessers sowie eines Durchmessers des Sackloches an, deren Maße kürzer sind als die des Außendurchmessers und des Lochdurchmessers der eigentlichen Verschlussschraube; der Durchmesser des Sackloches soll etwa 12 mm sowie der Außendurchmesser des Rohrstumpfes etwa 19 mm messen, bevorzugt 19,2 mm. Die Maßdifferenz zum Endprodukt wird durch den Aufweitungsvorgang kompensiert.

Vorzugsweise ist ein Rohling zum Herstellen einer Verschlussschraube (10) vorgesehen, der dadurch gekennzeichnet ist, dass an die Firstplatte (12) des Rohlings (34) ein zylindrischer Rohrstumpf (36) eines Außendurchmessers (f₁) sowie eines Durchmessers (e₁) des Sackloches (18ₐ) anschließt, deren Maße kürzer sind als die von Außendurchmesser (f) und Lochdurchmesser (e) der Verschlussschraube (10).

In Weiterbildung des Rohlings ist mit Vorteil vorgesehen, dass der Außendurchmesser (f₁) des Rohrstumpfes (36) am Rohling (34) kürzer ist als der Fußdurchmesser (g) des Phasenabschnittes (24) an der Verschlussschraube (10).

Bevorzugt ist mit Vorteil vorgesehen, dass der Phasenabschnitt (24) des Rohlings (34) mit der Rohlingslängsachse (A) einen Winkel (w) einschließt, der bevorzugt etwa 30° misst.

Der Rohling zeichnet sich bevorzugt aus durch einen Durchmesser (e₁) des Sackloches (18ₐ) von etwa 12 mm sowie eines Außendurchmessers (f₁) des Rohrstumpfes (36) von etwa 19 mm, bevorzugt von 19,2 mm.

Der Rohling ist vorzugsweise gekennzeichnet dadurch, dass dem Rohrrand (16ₐ) des Rohrstumpfes (36) beidseits jeweils ein vom Rohrrand weg geneigter Phasenrand (15ₐ, 17ₐ) zugeordnet ist.

In Weiterbildung des Rohlings ist mit Vorteil vorgesehen, dass der äußere Phasenrand (17ₐ) jenes Rohrstumpfes (36) in die zylindrische Rohraußenfläche (38) übergeht.

Auch hat es sich als günstig erwiesen, den Außendurchmesser des Rohrstumpfes am Rohling kürzer zu wählen als den Fußdurchmesser des Phasenabschnittes an der Verschlussschraube; letzterer -- sowie der Phasenabschnitt des Rohlings -- soll mit der Rohlingslängsachse einen Winkel einschließen, der bevorzugt etwa 30° misst.

Nach einem anderen Merkmal der Erfindung ist auch dem Rohrrand des Rohrstumpfes beidseits jeweils ein vom Rohrrand weg geneigter Phasenrand zugeordnet, wobei der äußere Phasenrand in die zylindrische Rohraußenfläche übergeht.

Von erfinderischer Bedeutung ist auch ein Werkzeug, mit dem die Umformung des Rohlings auf einfache Weise erfolgen kann; erfindungsgemäß ist in einem Gehäuse ein Druckstempel als Dornwerkzeug einends festgelegt und dessen freiem Ende ein relativ dazu bewegbar angeordneter Trag- oder Haltekopf mit einer Aufnahme für einen Rohling zugeordnet; dessen Achse verläuft in der Mittelachse des Werkzeugs bzw. des Druckstempels. Günstig ist zudem, dass an dem jenem dem Trag- oder Haltekopf fernen Ende des hülsenartigen Gehäuses eine stationäre Sockelplatte vorgesehen ist, die ein Widerlager für den ihr aufsitzenden Druckstempel bildet. Das freie Ende des teilweise von einem ein Stempelrohr umfangenen Druckstempels soll erfindungsgemäß in eine zentrische Bohrung des Trag- oder Haltekopfes eingreifen, wobei dann ein Druckkopf des Druckstempels den Mündungsrand des Stempelrohres axial überragt. Dazu hat es sich als günstig erwiesen, wenn dieses Stempelrohr andernends -- bevorzugt mit einem Tellerfuß -- einer stationären Standhülse des Werkzeugs aufsitzt, die eine Auflagefläche für den die Standhülse durchsetzenden Druckstempel bildet. Um den Druckvorgang zu verbessern, kann an jene Sockelplatte ein zentrischer Drucksockel angeformt sein, der ein gemeinsames Widerlager für den Druckstempel sowie die Standhülse bildet.

Bevorzugt wird ein Werkzeug zum Herstellen einer Verschlussschraube (10) eingesetzt, das dadurch gekennzeichnet ist, dass in einem Gehäuse (42) ein Druckstempel (50) als Dornwerkzeug einends festgelegt und dessen freiem Ende ein relativ dazu bewegbar angeordneter Trag- oder Haltekopf (68) mit einer Aufnahme für einen Rohling (34) zugeordnet ist, wobei dessen Achse (A) in der Mittelachse (M) des Werkzeugs (40) bzw. des Druckstempels verläuft.

Bevorzugt ist bei dem Werkzeug vorgesehen, dass dem hülsenartigen Gehäuse (42) an jenem dem Trag- oder Haltekopf (68) fernen Ende eine stationäre Sockelplatte (44) zugeordnet ist, die ein Widerlager für den ihr aufsitzenden Druckstempel (50) bildet. Weiter bevorzugt ist bei dem Werkzeug vorgesehen, dass das freie Ende des teilweise von einem ein Stempelrohr (54) umfangenen Druckstempels (50) in eine zentrische Bohrung (70) des Trag- oder Haltekopfes (68) eingreift, wobei ein Druckkopf (52) des Druckstempels den Mündungsrand (56) des Stempelrohres axial überragt.

Weiter bevorzugt ist bei dem Werkzeug vorgesehen, dass das Stempelrohr (54) andernends, bevorzugt mit einem Tellerfuß (57), einer stationären Standhülse (48) des Werkzeugs (40) aufsitzt, die eine Auflagefläche für den die Standhülse durchsetzenden Druckstempel (50) bildet.

In Weiterbildung ist das Werkzeug gekennzeichnet, durch einen scheibenartigen zentrischen Drucksockel (46) der Sockelplatte (44) als Widerlager für den Druckstempel (50) sowie die Standhülse (48).

Bevorzugt ist bei dem Werkzeug vorgesehen, dass der Trag- oder Haltekopf (68) einer Gleithülse (60) aufsitzt, die koaxial dem Druckstempel (50) sowie der Standhülse (48) zugeordnet ist.

Weiter bevorzugt ist bei dem Werkzeug vorgesehen, dass der Durchmesser (q₁) des Drucksockels (46) dem aufsitzenden Durchmesser der Gleithülse (60) etwa entspricht.

Noch weiter bevorzugt ist bei dem Werkzeug vorgesehen, dass die Gleithülse (60) an einem dem Drucksockel (46) zugeordneten Fußabschnitt (64ₜ) einen gegenüber diesem radial erweiterten Kopfabschnitt (64) aufweist.

Bevorzugt ist bei dem Werkzeug vorgesehen, dass die Gleithülse (60) mit dem Haltekopf (68) von einem Führungsfutter (80) haltend umfangen sowie mit diesem relativ zu dem Gehäuse (42) axial bewegbar angeordnet ist.

Weiter bevorzugt ist bei dem Werkzeug vorgesehen, dass zwischen der Sockelplatte (44) sowie dem Führungsfutter (80) ein Kraftspeicher (78) angeordnet ist.

In Weiterbildung ist das Werkzeug gekennzeichnet durch ein Profilelement (78) aus elastischem Werkstoff als Kraftspeicher.

Bevorzugt ist bei dem Werkzeug vorgesehen, dass der Kraftspeicher bzw. das Profilelement (78) ringförmig um den Drucksockel (46) der Sockelplatte (44) gelegt ist. Weiter bevorzugt ist bei dem Werkzeug vorgesehen, dass der im Trag- oder Haltekopf (68) sitzende Rohling (34) bei dessen axialer Bewegung auf den Druckkopf (52) des Druckstempels (50) aufpressbar angeordnet ist, wobei dessen Durchmesser größer ist als der Durchmesser (e₁) des Sackloches (18ₐ) des Rohlings.

Im Rahmen der Erfindung liegt auch, dass der Trag- oder Haltekopf des Werkzeugs einer Gleithülse aufsitzt, die koaxial dem Druckstempel sowie der Standhülse zugeordnet ist. Der Durchmesser des Drucksockels soll dem aufsitzenden Durchmesser der Gleithülse dann etwa entsprechen.

Letztere weist im übrigen an einem dem Drucksockel zugeordneten Fußabschnitt einen gegenüber diesem radial erweiterten Kopfabschnitt auf und soll mit dem Haltekopf von einem Führungsfutter haltend umfangen sowie mit diesem relativ zu dem Gehäuse axial bewegbar angeordnet werden.

Zur Unterstützung der Bewegung von Sockelplatte sowie dem Führungsfutter ist erfindungsgemäß zwischen diesen Werkzeugteilen ein Kraftspeicher angeordnet, insbesondere ein Profilelement aus elastischem Werkstoff. Dieses Profilelement ist bevorzugt ringförmig um den Drucksockel der Sockelplatte gelegt und kann aus Materialsträngen unterschiedlicher Querschnittsform hergestellt werden.

Schließlich hat es sich als günstig erwiesen, dass der im Trag- oder Haltekopf sitzende Rohling bei dessen axialer Bewegung auf den Druckkopf des Druckstempels aufgepresst zu werden vermag, wobei der Durchmesser des Druckstempels größer ist als der Durchmesser des Sackloches im Rohling, d.h. beim Einschub des Druckstempels weitet sich der Rohling auf.

Insgesamt ergibt sich ein bestechend einfaches Verfahren zum Herstellen der eingangs erwähnten Verschlussschrauben.

Weitere Vorteile, Merkmale und Einzelheiten der Erfindung ergeben sich aus der nachfolgenden Beschreibung eines bevorzugten Ausführungsbeispiels sowie anhand der Zeichnung; diese zeigt in
Fig. 1: eine skizzenhafte Schrägsicht auf einen erfindungsgemäßen Rohling für eine Verschlussschraube;
Fig. 2: einen Diametralschnitt durch die Verschlussschraube;
Fig. 3: eine der Fig. 2 entsprechende Darstellung des Rohlings zur Herstellung der Verschlussschraube;
Fig. 4: den Längsschnitt durch ein Werkzeug zum Herstellen der Verschlussschraube mit oberhalb eines Pressstempels eingesetztem Rohling vor Beginn des Formvorganges;
Fig. 5: die der Fig. 4 entsprechende Darstellung des Werkzeuges am Ende des Formvorganges mit entstandener Verschlussschraube;
Fig. 6: den Längsschnitt durch den Presstempel mit zugeordnetem Rohling.

Eine Verschlussschraube 10 für eine aus Gründen der Übersichtlichkeit nicht wiedergegebene Ölleitung oder ein Ölgefäß eines Kraftfahrzeuges weist an einer tellerartigen Firstplatte 12 axialer Höhe b von 4,5 mm sowie des Durchmessers d von etwa 27 mm einen zur Längsachse A der Verschlussschraube 10 axial angeformten Rohrstumpf 14 des Außendurchmessers f auf; die axiale Höhe a der Verschlussschraube 10 misst 19 mm, woraus sich eine Höhe c des Rohrstumpfes 14 von 14,5 mm errechnet.

In den Rohrstumpf 14 ist ein -- von seiner als Rohrrand 16 ausgebildeten Stirnfläche ausgehendes -- Sackloch 18 des Durchmessers e von 13,8 mm und der Wandtiefe c von 7,8 mm vorgesehen, dessen Tiefstes 20 von der Wandfläche 19 des Sackloches 18 zur Schraubenlängsachse A hin -- querschnittlich gesehen -- zentrisch geneigt ist, also eine flachkonische Fläche bildet. Jenen Rohrrand 16 begleitet zum Sackloch 18 hin ein geneigter Phasenrand 15.

Ein solcher geneigter Phasenrand 17 umgibt den Rohrrand 16 auch von außen her und geht über in ein Außengewinde 22. An den oberen Rand des Außengewindes 22 schließt ein eingeformter, sich zur Firstplatte 12 in einem Querschnittswinkel w von 30° (s. Fig. 3) konisch erweiternder Phasenabschnitt 24 axialer Höhe i von 2,5 mm an. Dessen randwärtiger Fußdurchmesser g misst 19,5 mm. Das Außengewinde 22 setzt an die rohrwärtige Fußkontur 25 des Phasenabschnitts 24 an und ragt radial über diese hinaus.

Von der Oberfläche 13 der Firstplatte 12 geht ein zentrisches Sackloch 28 sechseckigen Querschnitts des Durchmessers z von etwa 4,8 mm (SW 10) sowie der Wandtiefe y von 7 mm aus. Auch dessen Lochtiefstes 30 ist querschnittlich von der Wandfläche 29 zur Schraubenlängsachse A zentrisch geneigt, ebenfalls unter Bildung einer flachkonischen Fläche. In dieses Firstsackloch 28 wird zum Drehen der Verschlussschraube 10 ein -- in der Zeichnung nicht wiedergegebenes -- Werkzeug eingesetzt.

Zum Herstellen der Verschlussschraube 10 wird ein in Fig. 3 dargestellter Rohling 34 aus Metall (beispielsweise aus 19 MnB4) hergestellt aus der -- das Firstsackloch 28 enthaltenden -- Firstplatte 12 sowie einen an sie angeformten zylindrischen Rohrstumpf 36; während die Firstplatte 12 in ihrer und ihres Sackloches 30 Bemaßung (b, d, y, z) jener der fertigen Verschlussschraube 10 entspricht, ist zu deren Rohrstumpf 14 der Rohrstumpf 36 des Rohlings 34 unterschiedlich gestaltet. Die Rohraußenfläche 38 setzt hier an dem der Firstplatte 12 fernen Ende des -- ebenfalls die Endmaße g, w aufweisenden -- geneigten Phasenabschnitts 24 an; der Durchmesser f1 ihrer Zylinderkontur beträgt 19,2 mm, ist also um 1,77 mm kürzer als der Außendurchmesser f an der fertigen Verschlussschraube 10. Der Durchmesser e1 des im Rohling 34 vorhandenen, an den inneren Phasenrand 15a des Rohrrandes 16a anschließenden Sackloches 18a misst 12 mm, ist also 1,8 mm kürzer als der Durchmesser e an der fertigen Verschlussschraube 10. Der äußeren Phasenrand ist hier mit 17a bezeichnet.

Zur Fertigung der Verschlussschraube 10 aus dem Rohling 34 wird dessen Rohrstumpf 36 etwa durch Eintreiben eines Dornes in das Sackloch 18a und Druckerzeugung auf des letzteren Wandfläche 19a maßgenau zum Rohrstumpf 14 aufgeweitet, wobei problemlos das Außengewinde 22 geformt zu werden vermag.

Ein Werkzeug 40 für eine bevorzugte Art der Herstellung der Verschlussschraube 10 ist den Fig. 4 bis 6 zu entnehmen. Koaxial zu dessen Mittelachse M ist einem zylindrischen Werkzeuggehäuse 42 des beispielsweisen Außendurchmessers q von 120 mm eine Sockelplatte 44 mit zentrisch angeformtem Drucksockel 46 eines Durchmessers q1 von 60 mm und einer Höhe n1 von 21,5 mm sowie mit einer radialen Stufenbohrung 45 zugeordnet.

Auf dem Drucksockel 46 sitzt eine Standhülse 48 der Länge n2 von etwa 47 mm mit einer Axialbohrung 47, die einen querschnittlich erweiterten Endabschnitt 47t des Durchmessers t1 von 16 mm anbietet. Diese Axialbohrung 47, 47t nimmt einen Druckstempel 50 als Dornwerkzeug auf, den oberhalb der Standhülse 48 ein Stempelrohr 54 der Länge n von nahezu 60 mm aus einem Rohrabschnitt 55 mit diesem einends angeformtem Tellerfuß 57 des Durchmessers t3 von etwa 40 mm umfängt; der äußere Rohrdurchmesser t2 misst 21 mm, der Innendurchmesser t des Rohrinnenraumes 58 etwa 14 mm. Letzterer setzt sich nach unten hin durch jene Axialbohrung 47 der Standhülse 48 fort. Neben der Axialbohrung 47, 47t und zu ihr in radialem Abstand verläuft in der Standhülse 48 noch eine achsparallele Bohrung 49 engeren Durchmessers, die mit einer entsprechenden Bohrung 49a in der Sockelplatte 44 fluchtet.

An der Standhülse 46 des Durchmessers q2 ist außen eine Gleithülse 60 einer Höhe von etwa doppeltem Maß der erwähnten Länge n2 angebracht; deren Unterkante 62 sitzt in Fig. 5 dem zentrischen Drucksockel 46 der Sockelplatte 44 auf. Die zylindrische Außenfläche der unteren Hälfte bzw. des Fußabschnitts 64t der Gleithülse 60 setzt die Außenfläche des Drucksockels 46 fort und begrenzt einen zylindrischen Hohlraum 63. In einem der Länge n2 der Standhülse 48 etwa entsprechenden Abstand zu jener Unterkante 62 beginnt ein breiterer Kopfabschnitt 64 der Gleithülse 60, die auf ihrer Firststirn 66 einen Haltekopf 68 -- aufwärts sich verjüngenden Querschnitts -- mit zentrischer Bohrung 70 trägt; diese nimmt das obere Ende des Rohrabschnitts 55 des Stempelrohres 54 auf, dessen Außendurchmesser t2 den Durchmesser der Bohrung 70 bestimmt. Die Höhe n3 des Haltekopfes 68 ist geringfügig kürzer als die Länge n2 der Standhülse 48.

Zwischen dem äußeren Werkzeuggehäuse 42 einerseits sowie der Gleithülse 60 und dem Haltekopf 68 anderseits verläuft ein den Zwischenraum füllendes, ebenfalls hülsenähnliches Führungsfutter 80. Dieses umfängt die Gleithülse 60 sowie den Haltekopf 64 schlüssig und kann mit diesen inneren Teilen zusammen als Einheit im Werkzeuggehäuse 42 axial verschoben werden. Im Bereich jenes Hohlraumes 63 ist sie mit einem Gewinde 81 für eine Schraubhülse 84 ausgestattet, die in jenem Hohlraum 63 verläuft.

Mit 43 ist ein zur Mittelachse M hin gerichteter Führungsrand des Gehäuses 42 bezeichnet, mit 41 ein radiales Führungsorgan, das in eine achsparallele Führungsausnehmung 82 des Führungsfutters 80 eingreift.

Der Firstabschnitt der Bohrung 70 ist querschnittlich an die Konstruktionsgestalt der Verschlussschraube 10 angepasst, d.h. der Durchmesser der Bohrung 70 entsprichtmit geringem Spiel -- dem Außendurchmesser f des Rohrstumpfes 14 der Verschlussschraube 10 und erweitert sich etwa in einem der axialen Höhe b der Firstplatte 12 entsprechenden Abstand von der Stirnfläche 76 des Haltekopfes 68 von einer konischen Ringebene 72 der Bohrungswand 71 -- entsprechend den geneigten Phasenabschnitten 24 der Verschlussschraube 10 -- bis zu einer Stufe 74, auf welche gemäß Fig. 4 die Firstplatte 12 des Rohlings 34 aufgelegt wird. Der Umfang von dessen Rohrstumpf 36 verläuft in einem Ringabstand zu der Bohrungswand 71 der zentrischen Bohrung 70.

Während dieses Einsetzvorganges steht der Phasenrand 15a des Rohlings 34 -- in Abstand zum Mündungsrand 56 des Rohrabschnitts 55 -- auf dem entsprechend einwärts geneigten First- oder Phasenrand 51 des endwärtigen Abschnittes oder Druckkopfes 52 jenes Druckstempels 50, welcher den Mündungsrand 56 des Stempelrohres 54 entsprechend überragt. Der Durchmesser dieses Firstrandes 51 entspricht dem Durchmesser e des Sackloches 18 der Verschlussschraube 10, ist also größer als der entsprechende Durchmesser e1 am Rohling 34.

Für den Druck- oder Formvorgang wird das Führungsfutter 80 innerhalb des Gehäuses 42 in Formrichtung x zur Sockelplatte 44 hin gegen einen bei 78 angedeuteten Profilring etwa kreisförmigen Querschnittes aus elastischem Werkstoff abgesenkt, d.h. der Abstand s zwischen ihnen wird vermindert, wobei der Stempel- oder Druckkopf 52 des stehenden Druckstempels 50 in das Sackloch 18a des Rohlings 34 eindringt und den Rohrstumpf 36 aufweitet, bis dessen Außenfläche 38 der Bohrungswand 71 der Bohrung 70 anliegt. Das Maß k von hier 7 mm des Druckweges ist in Fig. 5 erkennbar. Jener zwischen Sockelplatte 44 und Führungsplatte 80 angeordnete Profilring 78 kann im übrigen querschnittlich auch anders gestaltet sein, als dies in Fig. 5 skizziert ist; gegebenenfalls ist er als Hohlprofil ausgebildet.

Nach dem Ausformvorgang wird die noch nicht ganz fertige Verschlussschraube 10ᵣ aus dem Haltekopf 68 herausgenommen und ihr aufgeweiteter Rohrstumpf 36 mit dem Außengewinde 22 ausgestattet; dann ist die Verschlussschraube 10 einsatzbereit.

## Patentansprüche

1. Verschlussschraube aus metallischem Werkstoff für eine Flüssigkeitsleitung, insbesondere für eine Ölleitung oder ein Ölgefäß, mit einem ein Außengewinde (22) enthaltenden zylindrischen Schaft (36) an einer Firstplatte (12), in welcher zentrisch ein Sackloch (28) mehreckigen Querschnitts als Aufnahmeorgan für ein Werkzeug vorgesehen ist, wobei der Schaft (36) als mit dem Außengewinde (22) versehener Rohrstumpf (14) ausgebildet ist sowie von der Stirnfläche (16) des Schaftes ein zum Sackloch (28) der Firstplatte (12) koaxiales Sackloch (18) ausgeht, und wobei ein eine rohrwärtige Fußkontur (25) aufweisender, von der Firstplatte (12) achswärts geneigter und sich in Richtung von der Firstplatte (12) weg verjüngender Phasenabschnitt (24) als Übergang zum Schaft (36) vorgesehen ist,
**dadurch gekennzeichnet,**
**dass** die rohrwärtige Fußkontur (25) des Phasenabschnitts innere Ansatzlinie für das über diese Kontur radial hinausragende Außengewinde (22) ist, und dass die Verschlussschraube einteilig ausgebildet ist.

2. Verschlussschraube nach Anspruch 1, **dadurch gekennzeichnet, dass** der sich firstwärts erweiternde Phasenabschnitt (24) der Verschlussschraube (10) mit der Schraubenlängsachse (A) längsschnittlich einen Winkel (w) einschließt, der - bevorzugt etwa 30° misst.

3. Verschlussschraube nach Anspruch 1 oder 2, **gekennzeichnet durch** einen Durchmesser (g) der Fußkontur (25) des Phasenabschnitts (24) von 19,5 mm.

4. Verschlussschraube nach einem der Ansprüche 1 bis 3, **dadurch gekennzeichnet, dass** das Lochtiefste (20) des Sackloches (18) des Rohrstumpfes (14) einen von dessen Wandfläche (19) zur Schraubenlängsachse (A) geneigten Querschnitt aufweist.

5. Verschlussschraube nach Anspruch 4, **gekennzeichnet durch** eine Tiefe (c) der Wandfläche (19) von etwa 8 mm, insbesondere von 7,8 mm.

6. Verschlussschraube nach einem der Ansprüche 1 bis 5, **dadurch gekennzeichnet, dass** dem Rohrrand (16) zumindest ein von diesem weg firstwärts geneigter Phasenrand (15 bzw. 17) zugeordnet ist.

7. Verschlussschraube nach Anspruch 6, **dadurch gekennzeichnet, dass** dem Rohrrand (16) beidseits jeweils ein vom Rohrrand weg firstwärts geneigter Phasenrand (15, 17) zugeordnet ist.

8. Verschlussschraube nach Anspruch 7, **dadurch gekennzeichnet, dass** der äußere Phasenrand (17) in das Außengewinde (22) übergeht.

9. Venrvendung einer Verschlussschraube nach einem der vorhergehenden Ansprüche mit einem von der Stirnfläche (16) des Schaftes ausgehenden Sackloch (18) als Verschlussschraube für eine Ölleitung oder ein Ölgefäß.

## Claims

1. A screwed plug consisting of a metallic material for a liquid line, in particular for an oil line or oil vessel, having a cylindrical shaft (36) with an external thread (22) on a ridge plate (12), in which a blind hole (28) of polygonal cross section is provided centrally as a receptacle for a tool, the shaft (36) being formed as a truncated tube (14) provided with the external thread (22), and a blind hole (18) that is coaxial to the blind hole (28) in the ridge plate (12) proceeding from the end face (16) of the shaft, and a phase section (24) being provided as the transition to the shaft (36), which phase section has a foot contour (25) towards the tube, is inclined from the ridge plate (12) towards the axis and tapers in the direction away from the ridge plate (12),
**characterised in that**
the foot contour (25), towards the tube, of the phase section is the inner starting line for the external thread (22), which projects radially beyond said contour, and that the screwed plug is formed in one part.

2. The screwed plug according to claim 1, **characterised in that** the phase section (24), which widens towards the ridge, of the screwed plug (10) encloses an angle (w) in longitudinal section with the screw longitudinal axis (A), said angle preferably being approximately 30°.

3. The screwed plug according to claim 1 or 2, **characterised by** a diameter (g) of the foot contour (25) of the phase section (24) of 19.5 mm.

4. The screwed plug according to any one of claims 1 to 3, **characterised in that** the bottom (20) of the blind hole (18) of the truncated tube (14) has a cross section that is inclined from the wall face (19) thereof towards the screw longitudinal axis (A).

5. The screwed plug according to claim 4, **characterised by** a depth (c) of the wall face (19) of approximately 8 mm, in particular 7.8 mm.

6. The screwed plug according to any one of claims 1 to 5, **characterised in that** the tube edge (16) is assigned at least one phase edge (15 or 17), which is inclined away from said tube edge towards the ridge.

7. The screwed plug according to claim 6, **characterised in that** the tube edge (16) is assigned a phase edge (15, 17) on both sides, which is inclined away from said tube edge towards the ridge.

8. The screwed plug according to claim 7, **characterised in that** the outer phase edge (17) merges into the external thread (22).

9. A use of a screwed plug according to any one of the preceding claims with a blind hole (18) proceeding from the end face (16) of the shaft as a screwed plug for an oil line or oil vessel.

## Revendications

1. Bouchon fileté en matériau métallique pour une conduite fluidique, en particulier pour une conduite d'huile ou un récipient d'huile, comprenant une tige cylindrique (36) avec un filetage extérieur (22) au niveau d'une plaque de sommet (12), au centre de laquelle est prévu un trou borgne (28) de section transversale polygonale en tant qu'organe de réception pour un outil, la tige (36) étant réalisée sous forme de bout de tube (14) pourvu du filetage extérieur (22) et un trou borgne (18) coaxial au trou borgne (28) de la plaque de sommet (12) partant de la face frontale (16) de la tige, et une portion biseautée (24) présentant un contour de base de type tubulaire (25), inclinée en direction axiale depuis la plaque de sommet (12) et se rétrécissant dans la direction s'écartant de la plaque de sommet (12), étant prévue en tant que transition à la tige (36),
**caractérisé en ce que**
le contour de base de type tubulaire (25) de la portion biseautée constitue une ligne de départ interne pour le filetage extérieur (22) faisant saillie radialement au-delà de ce contour et **en ce que** le bouchon fileté est réalisé d'une seule pièce.

2. Bouchon fileté selon la revendication 1, **caractérisé en ce que** la portion biseautée (24) du bouchon fileté (10) s'élargissant dans la direction du sommet forme avec l'axe longitudinal du bouchon (A) en coupe longitudinale un angle (w) qui mesure de préférence environ 30°.

3. Bouchon fileté selon la revendication 1 ou 2, **caractérisé par** un diamètre (g) du contour de base (25) de la portion biseautée (24) de 19,5 mm.

4. Bouchon fileté selon l'une quelconque des revendications 1 à 3, **caractérisé en ce que** la profondeur de trou (20) du trou borgne (18) du bout de tube (14) présente une section transversale inclinée depuis sa surface de paroi (19) vers l'axe longitudinal du bouchon (A).

5. Bouchon fileté selon la revendication 4, **caractérisé par** une profondeur (c) de la surface de paroi (19) d'environ 8 mm, en particulier de 7, 8 mm.

6. Bouchon fileté selon l'une quelconque des revendications 1 à 5, **caractérisé en ce qu'**au moins un bord biseauté (15, respectivement 17) est associé au bord tubulaire (16), de manière inclinée vers le sommet à l'écart dudit bord tubulaire.

7. Bouchon fileté selon la revendication 6, **caractérisé en ce qu'**à chaque fois un bord biseauté (15, 17) est associé de chaque côté au bord tubulaire (16), de manière inclinée vers le sommet à l'écart dudit bord tubulaire.

8. Bouchon fileté selon la revendication 7, **caractérisé en ce que** le bord biseauté extérieur (17) se prolonge par le filetage extérieur (22).

9. Utilisation d'un bouchon fileté selon l'une quelconque des revendications précédentes, comprenant un trou borgne (18) partant de la face frontale (16) de la tige en tant que bouchon fileté pour une conduite d'huile ou un récipient d'huile.
